# EUROPÄISCHE PATENTSCHRIFT

(11) **EP 3 427 839 B1**
(45) Veröffentlichungstag und Bekanntmachung des Hinweises auf die Patenterteilung: **02.12.2020**
(21) Anmeldenummer: 17181284.5
(22) Anmeldetag: 13.07.2017
(51) Int. Cl.: B05B 11/00

(54) **FLÜSSIGKEITSSPENDER MIT BELÜFTETER FLASCHE UND AUSTRAGKOPF HIERFÜR**
LIQUID DISPENSER WITH VENTILATED BOTTLE AND APPLICATOR HEAD FOR SAME
DISTRIBUTEUR DE LIQUIDE AYANT UNE BOUTEILLE VENTILÉE ET UNE TÊTE DE DISTRIBUTION ASSOCIÉE

(43) Veröffentlichungstag der Anmeldung: 16.01.2019
(73) Patentinhaber: Aptar Radolfzell GmbH, 78315 Radolfzell (DE)
(72) Erfinder: Baumann, Tobias, 78465 Konstanz (DE)
(74) Vertreter: Patentanwaltskanzlei Cartagena

(56) Entgegenhaltungen:
- EP-A1- 2 644 279
- EP-A1- 3 010 827
- EP-A2- 2 314 380
- DE-A1- 19 605 153
- DE-A1-102004 044 344
- DE-T2- 69 213 248

## Beschreibung

Die Erfindung betrifft einen Flüssigkeitsspender zum Austrag kosmetischer oder pharmazeutischer Flüssigkeiten nach dem Oberbegriff von Anspruch 1.

Bei einem solchen Spender ist vorgesehen, dass Flüssigkeit aus dem Flüssigkeitsspeicher mittels der Pumpeinrichtung zur Austragöffnung gefördert wird. Damit der Volumenverlust durch die entnommene Flüssigkeit im Flüssigkeitsspeicher nicht zu einem Unterdruck führt, der zu Störungen beim Austrag führt, ist der Belüftungskanal vorgesehen, durch den Luft aus einer Umgebung mittels des Unterdrucks in den Flüssigkeitsspeicher gesogen wird, um den Druckausgleich herzustellen.

Belüftungsvorrichtungen an gattungsgemäßen Spendern mit einem die Umgebung mit dem Flüssigkeitsspeicher verbindenden Belüftungskanal sind bekannt. So ist es aus der EP 1295644 A1 bekannt, eine kleine Druckausgleichsöffnung vorzusehen, die durch eine Filtermembran verschlossen ist. Diese Lösung ist durch das zusätzliche Filterbauteil mit Membran vergleichsweise kompliziert und für einfache Anwendungsfelder zu teuer. Weiterhin kann Flüssigkeit die Membran benetzen und den Druckausgleich erschweren.

Aus der DE 19605153 A1 ist eine Austragvorrichtung in Art eines Pumpkopfes bekannt, der an einer Mantelfläche eines bestimmungsgemäß in einen Flüssigkeitsspeicher hineinragenden Pumpengehäuses Belüftungsdurchbrechungen aufweist.

Aus der DE 102004044344 A1 ist eine Dosiervorrichtung bekannt, die über eine Außenhülle und einen darein eine darein fest eingesetzte Kolbenanordnung verfügt. Die Kolbenanordnung verfügt über einen Kapillarkanal zum Zwecke der Belüftung.

### AUFGABE UND LÖSUNG

Aufgabe der Erfindung ist es, einen gattungsgemäßen Flüssigkeitsspender zur Verfügung zu stellen, der sich mit wenigen Bauteilen kostengünstig herstellen lässt und der ein Auslaufen der Flüssigkeit durch den Belüftungskanal in einer Überkopflage verhindert.

Erfindungsgemäß wird hierfür ein Flüssigkeitsspender mit einem Austragkopf vorgeschlagen, der eine Kopplungseinrichtung, vorzugsweise in Art eines Innengewindes oder einer Rastkopplungseinrichtung, zur Befestigung an einem Auslassstutzen eines Flüssigkeitsspeichers aufweist und einen in Richtung des Flüssigkeitsspeichers gerichteten Flüssigkeitseinlass sowie eine Austragöffnung zur Verfügung stellt. Der Austragkopf verfügt über eine Pumpeinrichtung für die Förderung von Flüssigkeit vom Flüssigkeitseinlass zur Austragöffnung, sowie über einen Belüftungskanal, dereine äußere Umgebung des Austragkopfes mit einem Inneren des Flüssigkeitsspeichers verbindet.

Der Austragkopf verfügt weiterhin über eine Stirnfläche, die gemeinsam mit der Kopplungseinrichtung Teil eines einstückigen Hauptbauteils ist. Diese Stirnfläche überdeckt und verschließt somit den Auslass auf der Seite des Austragkopfes und ist vom Flüssigkeitseinlass durchbrochen, wobei üblicherweise ein Steigrohr als separates Bauteil über eine Steckverbindung an der Stirnfläche befestigt ist und in den Flüssigkeitsspeicher hineinragt.

Weiterhin ist in der Stirnfläche mindestens eine Belüftungsdurchbrechung vorgesehen, vorzugsweise jedoch mehrere solche Belüftungsdurchbrechungen. Diese Belüftungsdurchbrechung ist Teil des Belüftungskanals und stellt gleichsam das flüssigkeitsspeicherseitige Ende des Kanals dar.

Die mindestens eine Belüftungsdurchbrechung zeichnet sich durch einen minimalen lichten Querschnitt an seiner engsten Stelle von maximal 3 · 10⁻² mm² auf, vorzugweise von maximal 1 · 10⁻² mm², insbesondere vorzugweise von maximal 5 · 10⁻³ mm².

Bei einem erfindungsgemäßen Austragkopf erfolgt die Belüftung somit durch sehr kleine Durchbrechungen, die unmittelbar die genannte Stirnfläche durchbrechen und dabei insbesondere vorzugsweise parallel der Haupterstreckungsrichtung des üblicherweise in etwa zylindrischen Auslassstutzens des Flüssigkeitsspeichers ausgerichtet sind. Vorzugsweise sind mehrere solche Durchbrechungen vorgesehen, um trotz des geringen lichten Querschnitts einen ausreichend schnellen Druckausgleich zu gewährleisten. Es sind jedoch auch Ausgestaltungen mit nur einer Belüftungsdurchbrechung möglich. Soweit im Weiteren auf eine Mehrzahl von Belüftungsdurchbrechungen Bezug genommen wird, beziehen sich die Ausführungen gleichermaßen auch auf eine Gestaltung mit nur einer Belüftungsdurchbrechung, sofern sich aus den Ausführungen nicht explizit anderweitiges ergibt.

Die Belüftungsdurchbrechungen sind vom Flüssigkeitsspeicher aus und von der Umgebung durch den Belüftungskanal hindurch frei zugänglich, also nicht durch eine Membran oder ein anderes permanentes oder schaltbares Verschlussmittel getrennt. Wird ein Flüssigkeitsspender mit einem solchen Austragkopf in eine Überkopflage verbracht, so liegt die Flüssigkeit dementsprechend unmittelbar an der von den Belüftungsdurchbrechungen durchbrochenen Stirnfläche an, so dass zwischen der Flüssigkeit und den Belüftungsdurchbrechungen keinerlei zusätzlicher Schutz vorgesehen ist.

Allerdings bewirkt die besonders kleine Ausgestaltung der Belüftungsdurchbrechungen, dass die Flüssigkeit üblicherweise nicht in die Belüftungsdurchbrechungen eindringt oder im Falle des Eindringens diese nicht vollständig durchquert. Stattdessen bildet sich unter dem Eindruck der Oberflächenspannung eine gewölbte Flüssigkeitsoberfläche am flüssigkeitsspeicherseitigen Eingang der Belüftungsdurchbrechung, in der Belüftungsdurchbrechung oder am Eingang auf der dem Flüssigkeitsspeicher abgewandten Seite.

Die Belüftungsdurchbrechungen sind auf die Formgebung, die Füllmenge und den Inhalt des Flüssigkeitsspeichers derart angepasst, dass sich in oben skizzierter Weise in der Überkopflage an allen Belüftungsdurchbrechungen Oberflächen bilden, die ein schwerkraftbedingtes Auslaufen des Flüssigkeitsspeichers durch die Belüftungsdurchbrechungen hindurch verhindern.

Der maximale Durchmesser von 5 · 10⁻³ mm² reicht üblicherweise bei wässrigen kosmetischen oder pharmazeutischen Flüssigkeiten im Flüssigkeitsspeicher und bei einem Füllstand des Flüssigkeitsspeichers von bis zu etwa 10 cm. Andere Flüssigkeiten, beispielsweise höherviskose kosmetische Flüssigkeiten, können auch bei größeren Durchmessern nicht oder nicht in relevantem Maße hindurchtreten.

Ob sich in der gewünschten Weise eine Flüssigkeitsoberfläche an den Belüftungsdurchbrechungen einstellt, die ein Auslaufen der Flüssigkeit in relevanten Mengen verhindert, hängt auch von der Formgebung des Querschnitts der Belüftungsdurchbrechungen ab. Grundsätzlich wird eine runde oder abgerundete Formgebung des Querschnitts bevorzugt. Herstellungstechnisch vorteilhaft und im Betrieb ausreichend sicher können jedoch auch polygonale Querschnitte sein.

Die Belüftungsdurchbrechungen bilden den letzten Teil des Belüftungskanals. Die Zuführung der Luft bis zu der dem Flüssigkeitsspeicher gegenüberliegenden Seite erfolgt vorzugsweise durch einen nicht abgedichteten Spalt zwischen der Betätigungshandhabe und der Basis, kann jedoch beispielsweise auch durch eine dedizierte Öffnung in der Basis oder einem anderen Teil des Austragkopfes erfolgen.

Die erfindungsgemäße Ausgestaltung der Belüftungsdurchbrechungen ist herstellungstechnisch sehr einfach und eignet sich daher insbesondere für preisgünstige Austragköpfe, die wiederum bei eher preisgünstigen Produkten wie Seifenspendern Verwendung finden. Vorzugsweise handelt es sich bei einem solchen Austragkopf um einen Austragkopf mit dem genannten Hauptbauteil, welches als Basis am Flüssigkeitsspeicher vorgesehen ist, und einem hieran gleitend beweglich gelagerten Betätigungsdrücker. Vorzugsweise definieren diese beiden Bauteile gemeinsam einen Innenraum, in dem eine Pumpkammer der Pumpeinrichtung angeordnet ist. Ebenfalls zweckmäßig kann es sein, die Pumpeinrichtung derart auszugestalten, dass diese durch einen elastisch stauchbaren und insbesondere balgartig ausgebildeten Hohlkörper gebildet wird, der an einer Eingangsseite und an einer Ausgangsseite offen ausgebildet ist. Ein solcher Hohlkörper erfüllt eine Doppelfunktion, da er durch seine Elastizität eine separate Rückstellfeder überflüssig machen kann. Weiterhin kann vorgesehen sein, dass ein Einlassventil an der Eingangsseite der Pumpkammer und/oder ein Auslassventil an der Ausgangsseite der Pumpkammer einstückig mit diesem Hohlkörper ausgebildet sind.

Somit kann ein Austragkopf für einen erfindungsgemäßen Flüssigkeitsspender bei besonderer Ausgestaltung und unter Nichtberücksichtigung eines ggf. vorhandenen Steigrohrs und einer ggf. vorhandenen Kappe aus nur drei Bauteilen aufgebaut sein, nämlich dem Pumpkammerbauteil mit angeformten Ventilen, dem Hauptbauteil mit Kopplungseinrichtung, Flüssigkeitseinlass sowie den erfindungsgemäßen Belüftungsdurchbrechungen sowie dem Betätigungsdrücker.

Die Formgebung der Belüftungsdurchbrechungen in Erstreckungsrichtung kann rein zylindrisch, vorzugsweise kreiszylindrisch sein. Dies geht jedoch mit einem erhöhten und meist nicht gerechtfertigten Mehraufwand einher gegenüber anderen Alternativen.

So können die Belüftungsdurchbrechungen als sich stetig in Einströmrichtung oder entgegen der Einströmrichtung verjüngende Öffnung ausgebildet sein, wobei hierunter verstanden wird, dass sich der Querschnitt kontinuierlich und/oder im Bereich von Stufen in eine Richtung verjüngt, wobei auch zylindrische Teilabschnitte vorgesehen sein können. Die einfachste Form einer solchen Gestaltung liegt bei einer konusabschnittsförmigen oder pyramidenabschnittsförmigen Formgebung der Durchbrechung vor. Der Vorteil einer solchen Gestaltung liegt in der Einfachheit der zur Herstellung benötigten Spritzgussform, da nur ein Formabschnitt der Spritzgussform auf einer Seite der herzustellenden Stirnfläche zur Erzeugung der Belüftungsdurchbrechungen eine entsprechend feine Struktur aufweisen muss, während der gegenüberliegende Formabschnitt der Spritzgussform einfach ausgestaltet sein kann. Grundsätzlich sind jedoch auch Gestaltungen denkbar, bei denen auf beiden Formabschnitten entsprechende Strukturen vorgesehen sind, die gemeinsam die Belüftungsdurchbrechungen freihalten und so eine sich von beiden Seiten der Stirnfläche aus sich zur gegenüberliegenden Seite hin verjüngende Belüftungsdurchbrechung erzeugen.

Vorteilhaft ist es, wenn ein zylindrischer Kanalabschnitt, dessen Länge mindestens dem mittleren Durchmesser an dieser entspricht, die Stelle des minimalen lichten Querschnitts bildet. Auch das jeweilige Ende konusabschnittsförmiger oder pyramidenabschnittsförmiger Kanalabschnitte, die in Einströmrichtung oder entgegen der Einströmrichtung ausgerichtet sein können, kann die Stelle des minimalen lichten Querschnitts bilden.

Wie viele Belüftungsdurchbrechungen vorgesehen sind, hängt vom Anwendungsfall ab. Da die Belüftungsdurchbrechungen eine starke Drosselwirkung entfalten, reicht eine einzige Belüftungsdurchbrechung üblicherweise nur dann aus, wenn der Austrag von größeren Flüssigkeitsmengen in einem kurzen Zeitraum nicht erforderlich ist. Bei kosmetischen Flüssigkeiten wie Seife, die in vergleichsweise großen Mengen ausgetragen werden, ist eine Mehrzahl von Belüftungsdurchbrechungen vorzusehen, beispielsweise 2, 3, 4, 5, 6 oder 8 Belüftungsdurchbrechungen. Diese Durchbrechungen können nah beieinander angeordnet sein. Von Vorteil ist jedoch eine gewisse Beabstandung, so dass mindestens zwei Belüftungsdurchbrechungen quer zur Ausrichtung des Auslassstutzens mindesten 5 mm voneinander beanstandet sind. Im Falle einer bevorzugten Anordnung, bei der die Belüftungsdurchbrechungen den Flüssigkeitseinlass umgebend oder teilumgebend angeordnet sind, sind zwei Belüftungsdurchbrechungen vorzugsweise gegenüber dem Flüssigkeitseinlass mindestens um einen Winkel von 60° voneinander beabstandet.

Der Abstand der Belüftungsdurchbrechungen soll insbesondere bewirken, dass für den Fall des ungewollten Flüssigkeitsdurchtritts durch eine Belüftungsdurchbrechung nicht eng benachbarte Belüftungsdurchbrechungen sich von der dem Flüssigkeitsspeicher abgewandten Seite aus ebenfalls mit Flüssigkeit füllen und somit in nochmals erhöhtem Maße den ungewollten Flüssigkeitsdurchtritt durch die Belüftungsdurchbrechungen ermöglichen.

Wie bereits erläutert wurde, basiert das Konzept der Belüftungsdurchbrechungen darauf, dass die Flüssigkeit in einer beispielsweise beim Transport eintretenden Situation in Überkopflage des Flüssigkeitsspenders an den Belüftungsdurchbrechungen anliegt und hier jeweils aufgrund der Oberflächenspannung nicht oder nur in geringem Maße hindurchtreten kann. Eine besondere Gestaltung der Stirnfläche aus besonderem Material oder mit besonderen Beschichtungen ist hierfür nicht zwingend erforderlich.

Allerdings kann die Sicherheit noch erhöht werden, wenn das Hauptbauteil aus einem Kunststoff gefertigt ist, der durch Ergänzung mit einem Zusatz als ein im Ganzen hydrophiles oder hydrophobes Bauteil ausgebildet ist, und/oder wenn die Stirnfläche das Hauptbauteil auf einer oder auf beiden Seiten mit einer hydrophilen oder hydrophoben Beschichtung versehen ist.

Im Sinne der hier vorgeschlagenen Oberflächen sind hydrophile und hydrophobe Gestaltungen bezogen auf Wasser als Referenzflüssigkeit zu verstehen. Hydrophil ist ein Körper bzw. dessen Oberfläche, wenn ein Kontaktwinkel θ eines auf einer entsprechenden ebenen Oberfläche ruhenden Wassertropfens weniger als 75° beträgt. Hydrophobie ist gegeben, wenn der Kontaktwinkel θ mehr als 115° beträgt.

Auf der in Richtung des Flüssigkeitsspeichers weisenden Seite der Stirnfläche kann sowohl eine hydrophile als auch eine hydrophobe Gestaltung von Vorteil sein. Eine hydrophobe Gestaltung führt dazu, dass die an der Stirnseite anliegende Flüssigkeit hiervon nach Rückkehr aus der Überkopflage in die Ausgangslage schnell abperlt.

Die hydrophile Ausgestaltung der zum Flüssigkeitsspeicher weisenden Stirnfläche ist dann zweckmäßig, wenn abweichend hiervon die Innenflächen der Belüftungsdurchbrechungen und/oder die gegenüberliegende Seite der Stirnfläche nicht hydrophil oder sogar hydrophob ausgebildet ist. Dies ist beispielsweise durch eine hydrophile Beschichtung auf der dem Flüssigkeitsspeicher zugewandten Seite zu erreichen. Bei einer solchen Gestaltung wird Flüssigkeit, die in die Belüftungsdurchbrechungen gelangt ist, wieder zurück in den Flüssigkeitsspeicher gesogen.

Da Flüssigkeit dazu neigt, am Übergang zwischen hydrophilen und hydrophoben Flächen oder am Übergang hydrophilen bzw. hydrophoben Flächen und Flächen ohne eine solche Ausgestaltung eine stabile Oberfläche zu bilden, die unter dem Eindruck der Oberflächenspannung das schwerkraftbedingte Ausfließen von Flüssigkeit verhindert, ist ein solcher Hydrophiliesprung vorzugsweise am Eingang der Belüftungsdurchbrechungen, an deren Ausgang oder in ihrem Verlauf vorgesehen.

Um eine bestimmte Stelle in den Belüftungsdurchbrechungen derart auszugestalten, dass die Bildung der Oberfläche der Flüssigkeit bevorzugt an jener Stelle stattfindet, kann vorgesehen sein, dass die Belüftungsdurchbrechung umgebende Wandung im Verlauf der Belüftungsdurchbrechung mindestens eine Oberflächenbildungskante aufweist, an der Abschnitte der Wandung in einem Winkel von mindestens 135° aufeinander treffen und die mit einem Krümmungsradius <0,1 mm scharfkantig ausgebildet ist. Es hat sich gezeigt, dass Scharfkantigkeit in den Belüftungsdurchbrechungen, die sich in deren Erstreckungsrichtung erstreckt, eher die Bildung einer Oberfläche stört. Eine umlaufende scharfe Kante jedoch begünstigt die Oberflächenbildung im Bereich dieser Kante.

Von Vorteil kann es auch sein, wenn mehrere solche Oberflächenbildungskanten hintereinander an einer Belüftungsdurchbrechung angeordnet sind, so dass mehrere die Oberflächenbildung begünstigende Stellen hierdurch gebildet sind. Hierdurch können beispielsweise Herstellungsschäden an einer der Oberflächenbildungskanten kompensiert werden.

Die Belüftungsdurchbrechungen sind vorzugsweise derart ausgelegt, dass sie in einer Überkopflage und bei vollem Flüssigkeitsspeicher einen Durchtritt der Flüssigkeit unter Wirkung des durch den Flüssigkeitsspiegel verursachten hydrostatischen Drucks vermeiden. Damit ein erheblich höherer Druck durch Bewegung des Spenders wie Rütteln und Schütteln vermieden wird, ist das flüssigkeitsspeicherseitige Ende der Belüftungsdurchbrechung vorzugsweise derart angeordnet, dass ein gegenüber dem Ende beabstandeter Flächenabschnitt eines weiteren Bauteils oder des Hauptbauteils selbst unter Bildung eines schmalen Schlitzes das Ende der Belüftungsdurchbrechung gegen dort aufprallende Flüssigkeit schützt.

Hierfür besonders von Vorteil ist eine Ausgestaltung, bei der der Austragkopf über einen Dichtring zum Zwecke der umfänglichen Abdichtung des Austragkopfes gegenüber dem Auslassstutzen des Flüssigkeitsspeichers verfügt. Dieser Dichtring weist vorzugsweise eine Flächenerstreckung und insbesondere einen Innendurchmesser auf, durch den er bezogen auf die Haupterstreckungsrichtung des Auslassstutzens des Flüssigkeitsspeichers die mindestens eine Belüftungsdurchbrechung überdeckt, und ist dabei von einer Ausgangsseite der Belüftungsdurchbrechung unter Bildung des genannten schmalen Schlitzes beabstandet, so dass Luft am Dichtring vorbei in den Flüssigkeitsspeicher gelangen kann.

Der Dichtring weist insbesondere vorzugsweise einen Innenradius auf, der geringer als die Beabstandung mindestens einer der Belüftungsöffnungen von einer durch den Flüssigkeitseinlass definierter Mittelachse ist. Der Dichtring erfüllt gleichsam eine Doppelfunktion, nämlich die herkömmliche Dichtwirkung sowie die eines Aufprallschutzes.

Dabei sind mehrere Ausgestaltungen denkbar, bei denen jeweils die dem Flüssigkeitsspeicher zugewandte Seite der Stirnfläche eine ebene Anlagefläche aufweist, an der der Dichtring anliegt. So kann die dem Flüssigkeitsspeicher zugewandte Seite der Stirnfläche einen gegenüber der Anlagefläche vertieften Bereich aufweisen, in den die mindestens eine Belüftungsdurchbrechung mündet. Eine solche Vertiefung, in der eine oder mehrere Belüftungsdurchbrechungen münden, kann taschenartig radial nach innen oder umlaufend radial nach innen offen sein. Da der Dichtring an der gegenüber dieser Vertiefung versetzten Anlagefläche anliegt, kann die einströmende Luft in dem durch die Vertiefung gebildeten Spalt radial nach innen und dann weiter in den Flüssigkeitsspeicher einströmen. Diese Vertiefungen auf Seiten der Stirnfläche sind technisch einfach beim Spritzguss zu erzeugen und gestatten die Verwendung unveränderter, beidseitig planer Dichtringe. Alternativ oder zusätzlich kann vorgesehen sein, dass an der der Stirnfläche zugewandten Seite des Dichtrings dieser einen gegenüber der Anlagefläche vertieften Bereich aufweist, wobei der vertiefte Bereich derart angeordnet ist, dass die mindestens eine Belüftungsdurchbrechung in diesen vertieften Bereich des Dichtrings mündet. Auch wenn die Vertiefungen nicht an der Stirnfläche, sondern am Dichtring, vorgesehen sind, sind die beiden oben genannten Formgebungen möglich, einerseits die umlaufende Vertiefung, die sich insbesondere bis zum Innendurchmesser des Dichtrings erstreckt und für alle Belüftungsdurchbrechungen einen gemeinsamen Schlitz zur Belüftung bildet, andererseits taschenartige lokale Vertiefungen, in die ggf. nur eine oder nur einige Belüftungsdurchbrechungen aller Belüftungsdurchbrechungen münden.

Der Flüssigkeitsspender ist vorzugsweise mit einer kosmetischen Flüssigkeit wie einer Seife oder Lotion befüllt, die überdie Betätigungshandhabe des Austragkopfes ausgetragen werden kann.

### KURZBESCHREIBUNG DER ZEICHNUNGEN

Weitere Vorteile und Aspekte der Erfindung ergeben sich aus den Ansprüchen und aus der nachfolgenden Beschreibung von bevorzugten Ausführungsbeispielen der Erfindung, die nachfolgend anhand der Figuren erläutert sind.
Fig. 1 zeigt einen erfindungsgemäßen Spender in einer Gesamtdarstellung.
Fig. 2 und 2A zeigen ein erstes Ausführungsbeispiel in einer Schnittdarstellung des Austragkopfes mit vergrößertem Teilausschnitt.
Fig. 3 zeigt in einer Ansicht vom Flüssigkeitsspeicher aus die Anordnung von Belüftungsdurchbrechungen in der Stirnwand des Austragkopfes.
Fig. 4 verdeutlicht die Wirkung der Belüftungsdurchbrechungen bei Ausrichtung des Spenders in einer Überkopflage.
Fig. 5 und 5A zeigen ein zweites Ausführungsbeispiel in einer Schnittdarstellung des Austragkopfes mit vergrößertem Teilausschnitt.
Fig. 6A bis 6H zeigen unterschiedliche Varianten die Formgebung der Belüftungsdurchbrechungen betreffend.
Fig. 7 verdeutlicht die Anordnung und Wirkung einer partiell hydrophoben Ausgestaltung des Austragkopfes.

### DETAILLIERTE BESCHREIBUNG DER AUSFÜHRUNGSBEISPIELE

Fig. 1 zeigt einen erfindungsgemäßen Flüssigkeitsspender 100, vorliegend einen Flüssigkeitsspender zum Austrag kosmetischer Lotionen. Der Flüssigkeitsspender 100 weist einen Flüssigkeitsspeicher 10 in flaschenartiger Form auf, an dessen oberen Ende ein Auslassstutzen 12 mit in Fig. 1 nicht dargestelltem Außengewinde angeordnet ist. Der Flüssigkeitsspeicher 10 ist in einen Austragkopf 20 eingeschraubt, der seinerseits über ein die Basis des Austragkopfes 20 bildendes Hauptbauteil 30 verfügt, an dem ein Betätigungsdrücker 40 in einer Betätigungsrichtung gleitend verschieblich gelagert ist.

Der Austragkopf 20 verfügt über eine in Fig. 1 nicht dargestellte Pumpeinrichtung 50, mit der Flüssigkeit aus dem Flüssigkeitsspeicher 10 zu einer Austragöffnung 44 gefördert werden kann.

Da hierdurch die Menge verbleibender Flüssigkeit im Flüssigkeitsspeicher 10 reduziert wird, muss Luft aus einer umgebenden Atmosphäre zum Zwecke des Druckausgleichs in den Flüssigkeitsspeicher 10 gelangen. Die Problematik liegt dabei darin, dass ein Belüftungskanal, der von einer äußeren Umgebung in den Flüssigkeitsspeicher 10 hineinführt, gleichzeitig auch bei Überkopflage des Flüssigkeitsspenders 100, beispielsweise wenn der Spender in einer Tasche transportiert wird, Flüssigkeit durch den Belüftungskanal auszutreten lässt.

Die im Weiteren beschriebene Belüftungseinrichtung dient dem Zweck, die Belüftung zuzulassen, ohne dass der Austritt einer relevanten Menge von Flüssigkeit in der Überkopflage zu befürchten ist.

Fig. 2 zeigt ein erstes Ausführungsbeispiel eines erfindungsgemäßen Spenders und seines Austragkopfes in geschnittener Ansicht. Es ist zu erkennen, dass die Pumpeinrichtung 50 dadurch gebildet ist, dass ein balgartiger Hohlkörper 54, der an seiner Eingangsseite und seiner Ausgangsseite offen ausgebildet ist, am Hauptbauteil 30 sowie an dem Betätigungsdrücker 40 befestigt ist, wobei er am Hauptbauteil 30 auf einen Pumpkammerstutzen 38 aufgeklemmt ist, der mittels einer Anschlagsfläche 38A die Aufschiebelänge des Hohlkörpers 54 limitiert.

Am Betätigungsdrücker 40 ist der Hohlkörper 54 in einen Hülsenabschnitt 47 eingeklemmt. Die Wandung des Hohlkörpers 54, der die Pumpkammer 52 umgibt, ist balgartig ausgestaltet, um ein reproduzierbares Stauchen beim Niederdrücken des Betätigungsdrückers 40 durch manuelle Kraftbeaufschlagung der Druckfläche 42 zu bewirken. Eingangsseitig und ausgangsseitig der Pumpkammer 52 sind ein Einlassventil 56 und ein Auslassventil 58 vorgesehen, wobei beide jeweils über einen elastischen Ventilabschnitt 56A, 58A verfügen, der jeweils einstückig am Hohlkörper 54 angeformt ist, so dass ergänzend zum Hauptbauteil 30 und dem Betätigungsdrücker 40 nur ein weiteres Bauteil benötigt wird, um eine zuverlässige Pumpeinrichtung zur Verfügung zu stellen.

Das Hauptbauteil 30 ist jenes Bauteil, welches die Kopplungseinrichtung 36, vorliegend in Art eines Innengewindes, zur Verfügung stellt. Es ist gleichzeitig jenes Bauteil, welches eine Stirnfläche 32 bildet, die vorliegend weitgehend plan ausgebildet ist, jedoch nicht derartig ausgebildet sein muss, und die den Flüssigkeitsspeicher 10 im Bereich seines Auslassstutzens 12 verschließt. Zum Zwecke der Abdichtung ist ein Dichtring 26 vorgesehen, der bei der im Weiteren noch beschriebenen zweiten Ausgestaltung eine im Kontext der Erfindung stehende funktionale Bedeutung hat. Die Stirnfläche 32 des Hauptbauteils 30 ist zu zwei Zwecken durchbrochen. Zum einen ist hier der Flüssigkeitseinlass 34 vorgesehen, der in den Pumpkammerstutzen 38 mündet und an dem ein Steigrohr 28 vorgesehen ist, welches in den Flüssigkeitsspeicher 10 hineinragt.

Des Weiteren ist die Stirnfläche 32 durch insgesamt acht Belüftungsdurchbrechnungen 70 unterbrochen, die Teil eines Belüftungskanals 60 sind, mittels dessen nach dem Austrag von Flüssigkeit zum Zwecke des Druckausgleichs Luft in den Flüssigkeitsspeicher 10 nachströmen kann. Der Belüftungskanal 60 bzw. Belüftungspfad ist in seiner Gesamtheit durch eine gestrichelte Linie verdeutlicht. Der Belüftungspfad verläuft durch einen Spalt zwischen dem Hauptbauteil 30 und dem Betätigungsdrücker 40 in einen durch diese beiden Bauteile gebildeten Innenraum und von dort zu den Belüftungsdurchbrechungen 70.

Die Belüftungsdurchbrechungen 70 sind dabei, wie im Weiteren noch erläutert wird, so schlank ausgestaltet, dass zwar Luft einströmen kann, jedoch keine Flüssigkeit unter normalen Bedingungen ausströmt.

Wie anhand der Fig. 3 verdeutlicht ist, sind insgesamt acht Belüftungsdurchbrechungen 70 vorgesehen, da aufgrund der sehr schlanken Gestalt der Belüftungsdurchbrechungen 70 eine alleine nicht ausreichen würde, um den Flüssigkeitsverlust im Flüssigkeitsspeicher 10 durch mehrere aufeinanderfolgende Betätigungen zu kompensieren. Dabei sind die acht Belüftungsdurchbrechungen 70 gleichmäßig im Abstand von 45° zueinander, den Pumpkammerstutzen 38 und dessen Mittelachse umgebend, angeordnet, so dass sich ein großer Abstand zwischen den Belüftungsdurchbrechungen 70 ergibt. Der Abstand zwischen einander gegenüberliegenden Belüftungsdurchbrechungen 70 beträgt etwa 25 mm, der Abstand zwischen benachbarten Belüftungsdurchbrechungen 70 beträgt etwa 8 mm. Dies dient dem Zweck, dass im Falle eines ungewollten Flüssigkeitsdurchtritts durch eine der Belüftungsdurchbrechungen 70 die Flüssigkeit möglichst nicht auf der dem Flüssigkeitsspeicher 10 abgewandten Seite der Stirnfläche 32 in den Bereich einer anderen Belüftungsdurchbrechung laufen sollte, um deren Funktion nicht zu stören.

Fig. 4 zeigt einen Ausschnitt des Austragkopfes 20 der Fig. 1 in einer Überkopflage des Spenders 100. Es ist zu ersehen, dass die mittels Bläschen verdeutlichte Flüssigkeit bis zur Belüftungsdurchbrechung 70 strömt, an deren Kanalabschnitt 74 mit minimalem lichten Querschnitt und einer scharfwinkligen Oberflächenbildungskante 78 von in etwa 60° eine gestrichelt dargestellte gewölbte Oberfläche 90 bildet, die aufgrund der Oberflächenspannung der Flüssigkeit das Eintreten weiterer Flüssigkeit in die Belüftungsdurchbrechung 70 verhindert. Selbst wenn Flüssigkeit in die Belüftungsdurchbrechung 70 hineingelangt, ergibt sich an der gegenüberliegenden Seite der Belüftungsdurchbrechung 70 wiederum eine Situation, dass sich eine gewölbte und unter dem Eindruck der Oberflächenspannung der Flüssigkeit stabile Oberfläche einstellt, die den Durchtritt weiterer Flüssigkeit wirksam verhindert.

Die Fig. 5A und 5B zeigen eine etwas anders geartete Ausgestaltung. Hier ist der Dichtring 26 mit einem geringeren Innendurchmesser versehen, jedoch zusätzlich mit einer Vertiefung 27 an seiner Oberseite, so dass hier die Oberseite des Dichtrings 26 etwas gegenüber der Anlagefläche des Dichtrings 26 an der Stirnfläche 32 zurückgesetzt ist. Gemeinsam mit der Stirnfläche 32 bildet sich hierdurch ein sehr schmaler Schlitz 68, der jedoch das Eintreten von Luft in den Flüssigkeitsspeicher 10 nicht behindert.

Durch diese Gestaltung ist gewährleistet, dass die Belüftungsdurchbrechungen 70 nicht durch ruckhafte Bewegungen des Flüssigkeitsspenders 100 oder gar ein Schütteln mit unmittelbar an der Belüftungsdurchbrechung 70 aufprallender Flüssigkeit beaufschlagt wird, die in der Lage wäre, durch die Belüftungsdurchbrechung 70 hindurchzutreten.

Die Fig. 6A bis 6H zeigen verschiedene mögliche Ausgestaltung der Belüftungsdurchbrechungen 70.

Im Falle der Fig. 6A und 6B sind die Belüftungsdurchbrechungen 70 jeweils konusabschnittsförmig oder pyramidenabschnittsförmig geformt, wobei sie sich im Falle der Ausgestaltung der Fig. 6A zum Flüssigkeitsspeicher 10 hin verjüngen und im Falle der Ausgestaltung der Fig. 6B in entgegengesetzter Richtung verjüngen. Solche Belüftungsdurchbrechungen 70 sind besonders einfach herzustellen, da Formabschnitte einer Spritzgussform zum Bilden solcher Belüftungsdurchbrechungen 70 nur an einer der beiden Teilformen zur Herstellung des Hauptbauteils 30 erforderlich sind. Auf der gegenüberliegenden Seite kann das Werkzeug im gleichen Bereich plan ausgebildet sein. Es wurde festgestellt, dass der Flüssigkeitsdruck, der erforderlich ist, um eine so geformte Belüftungsdurchbrechung zu durchqueren, kaum geringer ist als es bei einer rein zylindrischen Durchbrechung wie der der Fig. 5D.

Bei der Gestaltung gemäß Fig. 6C verjüngen sich die Belüftungsdurchbrechungen 70 von beiden Seiten aus. Hierdurch ergeben sich drei Oberflächenbildungskanten 78 von etwa 135°, etwa 90° und etwa 135° hintereinander, die jeweils geeignet sind, das Austreten von Flüssigkeit zu verhindern.

Bei der Gestaltung der Fig. 6E ist eine umlaufende grabenartige Vertiefung 77 an der Stirnfläche 32 vorgesehen, in die die Belüftungsdurchbrechungen 70 münden. Die Belüftungsdurchbrechungen 70 können dadurch kürzer sein, was die Herstellbarkeit erleichtert. Im Falle der Ausgestaltung der Fig. 5F sind solche Vertiefungen 77 beidseitig der Stirnfläche 32 vorgesehen.

Die Gestaltung der Fig. 6G unterscheidet sich von der ähnlichen Gestaltung der Fig. 6A dadurch, dass der Dichtring 26 keine Vertiefung aufweist. Stattdessen ist eine Vertiefung 32D an der Unterseite der Stirnfläche 32 vorgesehen, die es ebenfalls ermöglicht, einen Dichtring 26 mit einem Innendurchmesser zu nehmen, der die Belüftungsdurchbrechungen 70 überdeckt und somit beim Schütteln des Spenders 100 kein unmittelbares Aufprallen der Flüssigkeit an der Belüftungsdurchbrechung 70 gestattet.

Die Gestaltung gemäß der Fig. 6H ist eine mit einer vergleichsweise komplexen Formgebung der Belüftungsdurchbrechung. Die hier dargestellte Belüftungsdurchbrechung 70 weist beidseitig eine konische Formgebung auf, wobei ein kurzer zylindrischer Teilabschnitt die am stärksten verjüngte Stelle definiert.

Bei der Gestaltung gemäß Fig. 7 sind das Hauptbauteil 30 und die Stirnfläche 32 hydrophob ausgestaltet, auf seiner Unterseite jedoch mit einer hydrophilen Beschichtung 79 versehen. Diese Kombination führt dazu, dass zum einen sich in besonders zuverlässiger Art und Weise in der Überkopflage eine den weiteren Durchtritt von Flüssigkeit verhindernde Flüssigkeitsoberfläche 94 an der Grenzlinie zwischen dem hydrophilen und dem hydrophoben Bereich ergibt. Zusätzlich wird Flüssigkeit, die bei kurzzeitiger Überkopflage in die Belüftungsdurchbrechungen 70 hineingeraten ist, nach Rückkehr in die Ausgangslage von der hydrophilen Beschichtung 79 aus der hydrophoben Belüftungsdurchbrechung 70 zurück in den Flüssigkeitsspeicher 10 gesogen.

## Patentansprüche

1. Flüssigkeitsspender (100) zum Austrag kosmetischer Produkte mit den folgenden Merkmalen:
a. der Flüssigkeitsspender (100) weist einen Flüssigkeitsspeicher (10) mit einem Auslassstutzen (12) auf, und
b. der Flüssigkeitsspeicher (10) ist mit einer kosmetischen oder pharmazeutischen Flüssigkeit befüllt, und
c. der Flüssigkeitsspender (100) weist einen Austragkopf (20) auf, der mittels einer Kopplungseinrichtung (36) am Auslassstutzen (12) befestigt ist, und
d. der Austragkopf (20) weist die Kopplungseinrichtung (36) zur Befestigung an dem Auslassstutzen (12) des Flüssigkeitsspeichers (10) auf, und
e. der Austragkopf (20) verfügt über einen in Richtung des Flüssigkeitsspeichers (10) gerichteten Flüssigkeitseinlass (34) sowie über eine Austragöffnung (44), und
f. der Austragkopf (20) verfügt über eine Pumpeinrichtung (50) für die Förderung von Flüssigkeit vom Flüssigkeitseinlass (34) zur Austragöffnung (44), und
g. der Austragkopf (20) verfügt über einen Belüftungskanal (60), der eine äußere Umgebung des Austragkopfes (20) mit einem Inneren des Flüssigkeitsspeichers (10) verbindet,
und
h. der Austragkopf (20) verfügt über eine Stirnfläche (32), mittels derer ein angekoppelter Flüssigkeitsspeicher (10) am distalen Ende des Auslassstutzens (12) auf der Seite des Austragkopfes (20) weitgehend verschlossen ist und die vom Flüssigkeitseinlass (34) durchbrochen ist, und
i. die Stirnfläche (32) und die Kopplungseinrichtung (36) sind einstückig als Teil eines gemeinsamen Hauptbauteils (30) ausgebildet, und
j. die Stirnfläche (32) weist mindestens eine Belüftungsdurchbrechung (70) auf, die Teil des Belüftungskanals (60) ist und durch die Luft in einer Einströmrichtung (2) in den Flüssigkeitsspeicher (10) einströmen kann,
**gekennzeichnet durch** die folgenden Merkmale:
k. die mindestens eine Belüftungsdurchbrechung (70) weist einen minimalen lichten Querschnitt (80) von maximal 3 · 10⁻² mm² auf, vorzugweise von maximal 1 · 10⁻² mm², insbesondere vorzugweise von maximal 5 · 10⁻³ mm², und
l. der geringste lichte Durchmesser der mindestens einen Belüftungsdurchbrechung (70) ist derart ausgebildet, dass der hydrostatische Druck, der maximal durch die Flüssigkeit im Flüssigkeitsspeicher (10) erzeugt wird, aufgrund der Oberflächenspannung der Flüssigkeit nicht durch die Belüftungsdurchbrechung (70) hindurchtreten kann.

2. Flüssigkeitsspender (100) nach Anspruch 1 mit dem folgenden zusätzlichen Merkmal:
a. die Belüftungsdurchbrechung (70) ist als sich stetig in Einströmrichtung (2) verjüngende Öffnung ausgebildet.

3. Flüssigkeitsspender (100) nach Anspruch 1 mit dem folgenden zusätzlichen Merkmal:
a. die Belüftungsdurchbrechung (70) ist als sich entgegen der Einströmrichtung (2) verjüngende Öffnung ausgebildet.

4. Flüssigkeitsspender (100) nach einem der Ansprüche 1 bis 3 mit dem folgenden zusätzlichen Merkmal:
a. die Belüftungsdurchbrechung (70) ist an der Stelle des minimalen lichten Querschnitts (80) durch einen zylindrischen Kanalabschnitt (72) gebildet, dessen Länge mindestens dem mittleren Durchmesser an dieser Stelle entspricht.

5. Flüssigkeitsspender (100) nach einem der vorstehenden Ansprüche mit dem folgenden zusätzlichen Merkmal:
a. die Belüftungsdurchbrechung (70) weist einen konusabschnittsförmigen oder pyramidenabschnittsförmigen Kanalabschnitt (74, 75) auf, dessen schmalste Stelle den minimalen lichten Querschnitt (80) der Belüftungsdurchbrechung bildet,
insbesondere mit mindestens einem derfolgenden zusätzlichen Merkmale:
b. der konusabschnittsförmige bzw. pyramidenabschnittsförmige Kanalabschnitt (74) verjüngt sich in Einströmrichtung der Luft und/oder
c. der konusabschnittsförmige bzw. pyramidenabschnittsförmige Kanalabschnitt (75) verjüngt sich entgegen der Einströmrichtung der Luft und/oder
d. der geringste lichte Querschnitt (80) ist in der Ebene der Oberfläche (32A) der Stirnfläche (32) auf der dem Flüssigkeitsspeicher (10) zugewandten oder in der Ebene der Oberfläche (32B) der Stirnfläche (32) auf der dem Flüssigkeitsspeicher (10) abgewandten Ende angeordnet.

6. Flüssigkeitsspender (100) nach einem der vorstehenden Ansprüche mit dem folgenden zusätzlichen Merkmal:
a. es ist eine Mehrzahl von Belüftungsdurchbrechungen (70) vorgesehen, vorzugsweise 2, 3, 4, 5, 6 oder 8 Belüftungsdurchbrechungen,
vorzugsweise mit dem zusätzlichen Merkmal:
b. zwei in Umfangsrichtung am weitesten voneinander beabstandeten Belüftungsdurchbrechungen (70) sind mindestens um 60° und/oder mindestens um 5 mm voneinander beabstandet.

7. Flüssigkeitsspender (100) nach einem der vorstehenden Ansprüche mit einem der folgenden zusätzlichen Merkmale:
a. das Hauptbauteil (30) ist aus einem Kunststoff gefertigt, der durch Ergänzung mit einem Zusatz als im Ganzen hydrophiles oder hydrophobes Bauteil ausgebildet ist, und/oder
b. an der Stirnfläche (32) ist das Hauptbauteil (30) auf einer oder auf beiden Seiten mit einer hydrophilen oder hydrophoben Beschichtung versehen.

8. Flüssigkeitsspender (100) nach einem der vorstehenden Ansprüche mit den folgenden zusätzlichen Merkmalen:
a. der Austragkopf (20) verfügt über einen Dichtring (26) zum Zwecke der umfänglichen Abdichtung des Austragkopfes (20) gegenüber dem Auslassstutzen (12) des Flüssigkeitsspeichers (10), und
b. der Dichtring (26) weist eine Flächenerstreckung auf, durch die er bezogen auf die Haupterstreckungsrichtung (4) des Auslassstutzens (12) des Flüssigkeitsspeichers (10) die mindestens eine Belüftungsdurchbrechung (70) überdeckt, und
c. der Dichtring (26) ist von einer Ausgangsseite der Belüftungsdurchbrechung (70) unter Bildung eines engen Schlitzes (68) beabstandet, so dass Luft am Dichtring (26) vorbei in den Flüssigkeitsspeicher (10) gelangen kann.

9. Flüssigkeitsspender (100) nach Anspruch 8 mit den folgenden zusätzlichen Merkmalen:
a. die dem Flüssigkeitsspeicher (10) zugewandte Seite der Stirnfläche (32) weist eine ebene Anlagefläche (32C) auf, an der der Dichtring (26) anliegt, und
b. die dem Flüssigkeitsspeicher zugewandte Seite der Stirnfläche (32) weist einen gegenüber der Anlagefläche (32C) vertieften Bereich (32D) auf, in den die mindestens eine Belüftungsdurchbrechung (70) mündet.

10. Flüssigkeitsspender (100) nach Anspruch 8 oder 9 mit den folgenden zusätzlichen Merkmalen:
a. der Dichtring (26) weist eine ebene Anlagefläche (26A) auf, mittels derer er an der Stirnfläche (32) anliegt, und
b. der Dichtring (26) weist an der der Stirnfläche (32) zugewandten Seite des Dichtrings (26) einen gegenüber der Anlagefläche (26A) vertieften Bereich (26B) auf, der vorzugsweise als den Flüssigkeitseinlass (34) umgebende Vertiefung ausgebildet ist, wobei der vertiefte Bereich (26B) derart angeordnet ist, dass die mindestens eine Belüftungsdurchbrechung (70) in diesen vertieften Bereich (26B) des Dichtrings (26) mündet.

11. Flüssigkeitsspender (100) nach einem der vorstehenden Ansprüche mit mindestens einem der folgenden zusätzlichen Bauteile:
a. der Austragkopf (20) weist einen Betätigungsdrücker (40) auf, der gleitend am Hauptbauteil (30) gelagert ist, und/oder
b. der Austragkopf (20) weist einen Betätigungsdrücker (40) auf, der gemeinsam mit dem Hauptbauteil (30) einen Innenraum definiert, in dem eine Pumpkammer (52) der Pumpeinrichtung (50) angeordnet ist.

12. Flüssigkeitsspender (100) nach einem der vorstehenden Ansprüche mit dem folgenden zusätzlichen Merkmal:
a. die Pumpeinrichtung (50) weist eine Pumpkammer (52) auf, die durch einen elastisch stauchbaren Hohlkörper (54) gebildet wird, der an einer Eingangsseite (54A) und an einer Ausgangsseite (54B) offen ausgebildet ist,
vorzugsweise mit mindestens einem der zusätzlichen Merkmale:
b. die Pumpkammer (52) verfügt an der Eingangsseite (54A) über ein Einlassventil (56), welches zumindestteilweise durch einen einstückig mit dem Hohlkörper (54) gebildeten Einlassventilabschnitt (56A) gebildet ist, und/oder
c. die Pumpkammer (52) verfügt an der Ausgangsseite (54B) über ein Auslassventil (58), welches zumindestteilweise durch einen einstückig mit dem Hohlkörper (54) gebildeten Auslassventilabschnitt (58A) gebildet ist.

13. Flüssigkeitsspender (100) nach einem der vorstehenden Ansprüche mit mindestens einem der folgenden Merkmale:
a. das Hauptbauteil (30) verfügt über einen die Stirnfläche (32) gegenüberliegend zum Flüssigkeitsspeicher überragenden Pumpkammerstutzen (38) zur beabstandeten Anbringung des die Pumpkammer (52) bildenden Hohlkörpers (54), wobei insbesondere vorzugsweise eine Anschlagsfläche (38A) am Pumpkammerstutzen (38) vorgesehen ist, an der die Eingangsseite (54A) des Hohlkörpers (54) anliegt und/oder
b. die Kopplungseinrichtung (36) ist in Art eines Innengewindes ausgebildet, und/oder
c. die Kopplungseinrichtung ist als Rasteinrichtung ausgebildet, wobei hierfür am Hauptbauteil mindestens eine elastisch auslenkbare Rastkante zum Einrasten am Stutzen des Flüssigkeitsspeichers vorgesehen ist, und/oder
d. die die Belüftungsdurchbrechung (70) umgebende Wandung weist im Verlauf der Belüftungsdurchbrechung mindestens eine Oberflächenbildungskante (78) auf, an der Abschnitte der Wandung in einem Winkel von mindestens 135° aufeinander treffen und die mit einem Krümmungsradius <0,1 mm scharfkantig ausgebildet ist, und/oder
e. eine Mittelachse der mindestens einen Belüftungsdurchbrechung (70) erstreckt sich parallel zur Haupterstreckungsrichtung (4) des Auslassstutzens (12) des Flüssigkeitsspeichers (10).

## Claims

1. Liquid dispenser (100) for discharging cosmetic products having the following features:
a. the liquid dispenser (100) has a liquid store (10) with an outlet connector (12), and
b. the liquid store (10) is filled with a cosmetic or pharmaceutical liquid, and
c. the liquid dispenser (100) has a discharge head (20) which is fastened by means of a coupling device (36) to the outlet connector (12), and
d. the discharge head (20) has the coupling device (36) for fastening to the outlet connector (12) of the liquid store (10), and
e. the discharge head (20) has a liquid inlet (34) directed in the direction of the liquid store (10) and has a discharge opening (44), and
f. the discharge head (20) has a pump device (50) for conveying liquid from the liquid inlet (34) to the discharge opening (44), and
g. the discharge head (20) has a ventilation channel (60) which connects external surroundings of the discharge head (20) to an interior of the liquid store (10),
and
h. the discharge head (20) has an end surface (32) by means of which a coupled-on liquid store (10) is substantially closed off at the distal end of the outlet connector (12) on the side of the discharge head (20) and which is extended through by the liquid inlet (34), and
i. the end surface (32) and the coupling device (36) are formed integrally as part of a common main component (30), and
j. the end surface (32) has at least one ventilation aperture (70) which is part of the ventilation channel (60) and through which air can flow into the liquid store (10) in an inflow direction (2),
**characterized by** the following features:
k. the at least one ventilation aperture (70) has a minimum clear cross section (80) of at most 3 · 10⁻² mm², preferably of at most 1 · 10⁻² mm², particularly preferably of at most 5 · 10⁻³ mm², and
1. the smallest clear diameter of the at least one ventilation aperture (70) is configured such that the hydrostatic pressure that is generated at a maximum by the liquid in the liquid store (10) cannot pass through the ventilation aperture (70) due to the surface tension of the liquid.

2. Liquid dispenser (100) according to Claim 1, having the following additional feature:
a. the ventilation aperture (70) is formed as an opening which narrows steadily in the inflow direction (2) .

3. Liquid dispenser (100) according to Claim 1, having the following additional feature:
a. the ventilation aperture (70) is formed as an opening which narrows counter to the inflow direction (2) .

4. Liquid dispenser (100) according to any of Claims 1 to 3, having the following additional feature:
a. the ventilation aperture (70) is, at the location of the minimum clear cross section (80), formed by a cylindrical channel portion (72), the length of which corresponds at least to the mean diameter at said location.

5. Liquid dispenser (100) according to any of the preceding claims, having the following additional feature:
a. the ventilation aperture (70) has a truncated-cone-shaped or truncated-pyramid-shaped channel portion (74, 75), the narrowest point of which forms the minimum clear cross section (80) of the ventilation aperture,
in particular having at least one of the following additional features:
b. the truncated-cone-shaped or truncated-pyramid-shaped channel portion (74) narrows in the inflow direction of the air, and/or
c. the truncated-cone-shaped or truncated-pyramid-shaped channel portion (75) narrows counter to the inflow direction of the air, and/or
d. the smallest clear cross section (80) is arranged in the plane of the surface (32A) of the end surface (32) on the end facing toward the liquid store (10) or in the plane of the surface (32B) of the end surface (32) on the end averted from the liquid store (10).

6. Liquid dispenser (100) according to any of the preceding claims, having the following additional feature:
a. a multiplicity of ventilation apertures (70) is provided, preferably 2, 3, 4, 5, 6 or 8 ventilation apertures,
preferably having the additional feature:
b. two ventilation apertures (70) which are spaced apart from one another to the greatest extent in the circumferential direction are spaced apart from one another at least by 60° and/or at least by 5 mm.

7. Liquid dispenser (100) according to any of the preceding claims, having one of the following additional features:
a. the main component (30) is manufactured from a plastic which, with the addition of an additive, is formed as an altogether hydrophilic or hydrophobic component, and/or
b. the main component (30) is, at the end surface (32), provided with a hydrophilic or hydrophobic coating on one or both sides.

8. Liquid dispenser (100) according to any of the preceding claims, having the following additional features:
a. the discharge head (20) has a sealing ring (26) for the purposes of circumferentially sealing the discharge head (20) with respect to the outlet connector (12) of the liquid store (10), and
b. the sealing ring (26) has an areal extent such that, in relation to the main extent direction (4) of the outlet connector (12) of the liquid store (10), said sealing ring covers the at least one ventilation aperture (70), and
c. the sealing ring (26) is spaced apart from an exit side of the ventilation aperture (70) so as to form a narrow slot (68), such that air can pass into the liquid store (10) past the sealing ring (26).

9. Liquid dispenser (100) according to Claim 8, having the following additional features:
a. that side of the end surface (32) which faces toward the liquid store (10) has a planar abutment surface (32C) against which the sealing ring (26) bears, and
b. that side of the end surface (32) which faces toward the liquid store has a region (32D) which is recessed in relation to the abutment surface (32C) and into which the at least one ventilation aperture (70) opens.

10. Liquid dispenser (100) according to Claim 8 or 9, having the following additional features:
a. the sealing ring (26) has a planar abutment surface (26A) by which it bears against the end surface (32), and
b. the sealing ring (26) has, on that side of the sealing ring (26) which faces toward the end surface (32), a region (26B) which is recessed in relation to the abutment surface (26A) and which is preferably formed as a depression surrounding the liquid inlet (34), wherein the recessed region (26B) is arranged such that the at least one ventilation aperture (70) opens into said recessed region (26B) of the sealing ring (26).

11. Liquid dispenser (100) according to any of the preceding claims, having at least one of the following additional components:
a. the discharge head (20) has an actuating push button (40) which is mounted slidingly on the main component (30), and/or
b. the discharge head (20) has an actuating push button (40) which, together with the main component (30), defines an interior space in which a pump chamber (52) of the pump device (50) is arranged.

12. Liquid dispenser (100) according to any of the preceding claims, having the following additional feature:
a. the pump device (50) has a pump chamber (52) which is formed by an elastically compressible hollow body (54) which is of open form at an entrance side (54A) and at an exit side (54B),
preferably having at least one of the additional features:
b. the pump chamber (52) has, at the entrance side (54A), an inlet valve (56) which is formed at least partially by an inlet valve portion (56A) which is formed in one piece with the hollow body (54), and/or
c. the pump chamber (52) has, at the exit side (54B), an outlet valve (58) which is formed at least partially by an outlet valve portion (58A) which is formed in one piece with the hollow body (54).

13. Liquid dispenser (100) according to any of the preceding claims, having at least one of the following features:
a. the main component (30) has a pump chamber connector (38) which projects beyond the end surface (32) oppositely with respect to the liquid store and which serves for the spaced-apart attachment of the hollow body (54) that forms the pump chamber (52), wherein a stop surface (38A) is particularly preferably provided on the pump chamber connector (38), against which stop surface the entrance side (54A) of the hollow body (54) bears, and/or
b. the coupling device (36) is formed in the manner of an internal thread, and/or
c. the coupling device is designed as a detent device, wherein, for this purpose, on the main component, there is provided at least one elastically deflectable detent edge for detent engagement on the connector of the liquid store, and/or
d. the wall surrounding the ventilation aperture (70) has, in the course of the ventilation aperture, at least one surface-forming edge (78) at which portions of the wall converge on one another at an angle of at least 135° and which is of sharp-edged form with a radius of curvature of < 0.1 mm, and/or
e. a central axis of the at least one ventilation aperture (70) extends parallel to the main extent direction (4) of the outlet connector (12) of the liquid store (10).

## Revendications

1. Distributeur de liquide (100) pour distribuer des produits cosmétiques, comprenant les caractéristiques suivantes :
a. le distributeur de liquide (100) présente un réservoir de liquide (10) avec un raccord de sortie (12), et
b. le réservoir de liquide (10) est rempli avec un liquide cosmétique ou pharmaceutique, et
c. le distributeur de liquide (100) présente une tête de distribution (20) qui est fixée par un dispositif d'accouplement (36) au raccord de sortie (12), et
d. la tête de distribution (20) présente le dispositif d'accouplement (36) pour la fixation au raccord de sortie (12) du réservoir de liquide (10), et
e. la tête de distribution (20) dispose d'une entrée de liquide (34) orientée dans la direction du réservoir de liquide (10) ainsi que d'une ouverture de distribution (44), et
f. la tête de distribution (20) dispose d'un dispositif de pompe (50) pour refouler le liquide depuis l'entrée de liquide (34) vers l'ouverture de distribution (44), et
g. la tête de distribution (20) dispose d'un canal de ventilation (60) qui relie un environnement extérieur de la tête de distribution (20) à l'intérieur du réservoir de liquide (10), et
h. la tête de distribution (20) dispose d'une surface frontale (32), au moyen de laquelle un réservoir de liquide raccordé (10) à l'extrémité distale du raccord de sortie (12) est essentiellement fermé du côté de la tête de distribution (20) et laquelle est percée par l'entrée de liquide (34), et
i. la surface frontale (32) et le dispositif d'accouplement (36) sont réalisés d'une seule pièce en tant que partie d'un composant principal commun (30), et
j. la surface frontale (32) présente au moins un orifice de ventilation (70) qui fait partie du canal de ventilation (60) et à travers lequel de l'air peut affluer dans une direction d'afflux (2) dans le réservoir de liquide (10), **caractérisé par** les caractéristiques suivantes :
k. l'au moins un orifice de ventilation (70) présente une section transversale intérieure minimale (80) de 3·10⁻² mm² au maximum, de préférence de 1.10⁻² mm² au maximum, en particulier de préférence de 5·10⁻³ mm² au maximum, et
l. le plus petit diamètre intérieur de l'au moins un orifice de ventilation (70) est réalisé de telle sorte que la pression hydrostatique générée au maximum par le liquide dans le réservoir de liquide (10) ne puisse pas passer à travers l'orifice de ventilation (70) du fait de la tension superficielle du liquide.

2. Distributeur de liquide (100) selon la revendication 1, comprenant la caractéristique supplémentaire suivante :
a. l'orifice de ventilation (70) est réalisé sous forme d'ouverture se rétrécissant de manière constante dans la direction d'afflux (2).

3. Distributeur de liquide (100) selon la revendication 1, comprenant la caractéristique supplémentaire suivante :
a. l'orifice de ventilation (70) est réalisé sous forme d'ouverture se rétrécissant dans le sens opposé à la direction d'afflux (2).

4. Distributeur de liquide (100) selon l'une quelconque des revendications 1 à 3, comprenant la caractéristique supplémentaire suivante :
a. l'orifice de ventilation (70) est formé à la place de la section transversale intérieure minimale (80) par une portion de canal cylindrique (72) dont la longueur correspond au moins au diamètre moyen à cet endroit.

5. Distributeur de liquide (100) selon l'une quelconque des revendications précédentes, comprenant la caractéristique supplémentaire suivante :
a. l'orifice de ventilation (70) présente une portion de canal (74, 75) en forme de portion de cône ou en forme de portion de pyramide, dont le point le plus étroit forme la section transversale intérieure minimale (80) de l'orifice de ventilation,
en particulier comprenant au moins l'une des caractéristiques supplémentaires suivantes :
b. la portion de canal (74) en forme de portion de cône ou en forme de portion de pyramide se rétrécit dans la direction d'afflux de l'air et/ou
c. la portion de canal (75) en forme de portion de cône ou en forme de portion de pyramide se rétrécit dans le sens opposé à la direction d'afflux de l'air et/ou
d. la section transversale intérieure minimale (80) est disposée dans le plan de la surface (32A) de la surface frontale (32) à l'extrémité tournée vers le réservoir de liquide (10), ou dans le plan de la surface (32B) de la surface frontale (32), sur l'extrémité opposée au réservoir de liquide (10).

6. Distributeur de liquide (100) selon l'une quelconque des revendications précédentes, comprenant la caractéristique supplémentaire suivante :
a. il est prévu une pluralité d'orifices de ventilation (70), de préférence 2, 3, 4, 5, 6 ou 8 orifices de ventilation,
de préférence comprenant la caractéristique supplémentaire suivante :
b. deux orifices de ventilation (70) espacés au maximum l'un de l'autre dans la direction périphérique sont espacés l'un de l'autre d'au moins 60° et/ou d'au moins 5 mm.

7. Distributeur de liquide (100) selon l'une quelconque des revendications précédentes, comprenant l'une des caractéristiques supplémentaires suivantes :
a. le composant principal (30) est fabriqué en un plastique qui, par complément avec un additif, est réalisé en tant que composant dans l'ensemble hydrophile ou hydrophobe, et/ou
b. le composant principal (30) est pourvu, au niveau de la surface frontale (32), sur un ou sur les deux côtés, d'un revêtement hydrophile ou hydrophobe.

8. Distributeur de liquide (100) selon l'une quelconque des revendications précédentes, comprenant les caractéristiques supplémentaires suivantes :
a. la tête de distribution (20) dispose d'une bague d'étanchéité (26) afin de réaliser l'étanchéité périphérique de la tête de distribution (20) par rapport au raccord de sortie (12) du réservoir de liquide (10), et
b. la bague d'étanchéité (26) présente une étendue de surface par laquelle, par rapport à la direction d'étendue principale (4) du raccord de sortie (12) du réservoir de liquide (10), elle recouvre l'au moins un orifice de ventilation (70), et
c. la bague d'étanchéité (26) est espacée d'un côté de sortie de l'orifice de ventilation (70) en formant une fente étroite (68) de telle sorte que de l'air puisse parvenir dans le réservoir de liquide (10) en passant devant la bague d'étanchéité (26).

9. Distributeur de liquide (100) selon la revendication 8, comprenant les caractéristiques supplémentaires suivantes :
a. le côté de la surface frontale (32) tourné vers le réservoir de liquide (10) présente une surface d'appui plane (32C) contre laquelle s'applique la bague d'étanchéité (26), et
b. le côté de la surface frontale (32) tourné vers le réservoir de liquide présente une région (32D) renfoncée par rapport à la surface d'appui (32C), dans laquelle débouche l'au moins un orifice de ventilation (70).

10. Distributeur de liquide (100) selon la revendication 8 ou 9, comprenant les caractéristiques supplémentaires suivantes :
a. la bague d'étanchéité (26) présente une surface d'appui plane (26A) au moyen de laquelle elle s'applique contre la surface frontale (32), et
b. la bague d'étanchéité (26) présente, au niveau du côté de la bague d'étanchéité (26) tourné vers la surface frontale (32), une région (26B) renfoncée par rapport à la surface d'appui (26A), qui est réalisée de préférence sous forme de renfoncement entourant l'entrée de liquide (34), la région renfoncée (26B) étant disposée de telle sorte que l'au moins un orifice de ventilation (70) débouche dans cette région renfoncée (26B) de la bague d'étanchéité (26) .

11. Distributeur de liquide (100) selon l'une quelconque des revendications précédentes, comprenant au moins l'un des composants supplémentaires suivants :
a. la tête de distribution (20) présente un poussoir d'actionnement (40) qui est supporté de manière glissante sur le composant principal (30), et/ou
b. la tête de distribution (20) présente un poussoir d'actionnement (40) qui définit conjointement avec le composant principal (30) un espace interne dans lequel est disposée une chambre de pompe (52) du dispositif de pompe (50) .

12. Distributeur de liquide (100) selon l'une quelconque des revendications précédentes, comprenant la caractéristique supplémentaire suivante :
a. le dispositif de pompe (50) présente une chambre de pompe (52) qui est formée par un corps creux élastiquement compressible (54) qui est réalisé sous forme ouverte au niveau d'un côté d'entrée (54A) et au niveau d'un côté de sortie (54B),
de préférence, comprenant au moins l'une des caractéristiques supplémentaires suivantes :
b. la chambre de pompe (52) dispose, au niveau du côté d'entrée (54A), d'une soupape d'entrée (56) qui est formée au moins en partie par une portion de soupape d'entrée (56A) formée d'une seule pièce avec le corps creux (54), et/ou
c. la chambre de pompe (52) dispose, au niveau du côté de sortie (54B), d'une soupape de sortie (58) qui est formée au moins en partie par une portion de soupape de sortie (58A) formée d'une seule pièce avec le corps creux (54).

13. Distributeur de liquide (100) selon l'une quelconque des revendications précédentes, comprenant au moins l'une des caractéristiques suivantes :
a. le composant principal (30) dispose d'un raccord de chambre de pompe (38) dépassant de la surface frontale (32) à l'opposé du réservoir de liquide pour le montage espacé du corps creux (54) formant la chambre de pompe (52), une surface de butée (38A) étant notamment de préférence prévue au niveau du raccord de chambre de pompe (38), à laquelle se raccorde le côté d'entrée (54A) du corps creux (54) et/ou
b. le dispositif d'accouplement (36) est réalisé à la manière d'un filetage interne et/ou
c. le dispositif d'accouplement est réalisé à la manière d'un dispositif d'encliquetage, au moins une arête d'encliquetage pouvant être déviée élastiquement étant prévue à cet effet au niveau du composant principal pour l'encliquetage avec le raccord du réservoir de liquide, et/ou
d. la paroi entourant l'orifice de ventilation (70) présente, dans l'étendue de l'orifice de ventilation, au moins une arête de formation de surface (78) au niveau de laquelle des portions de la paroi se rejoignent suivant un angle d'au moins 135° l'une avec l'autre et laquelle est réalisée avec un rayon de courbure < 0,1 mm avec une arête vive et/ou
e. un axe médian de l'au moins un orifice de ventilation (70) s'étend parallèlement à la direction d'étendue principale (4) du raccord de sortie (12) du réservoir de liquide (10).
